# EUROPÄISCHE PATENTANMELDUNG

(11) **EP 1 139 378 A1**
(43) Veröffentlichungstag der Anmeldung: **04.10.2001**
(21) Anmeldenummer: 00106712.3
(22) Anmeldetag: 29.03.2000
(51) Int. Cl.: H01J 29/70, H01J 29/76

(54) **Ablenkeinheit für In-Line-Elektronenstrahlröhre**

(71) Anmelder: Matsushita Electronics (Europe) GmbH, 73730 Esslingen (DE)
(72) Erfinder: Ehrhardt, Andreas, Dr., 73207 Plochingen (DE); Nelle, Friedrich-Karl, Dipl.-Ing., 70439 Stuttgart (DE)
(74) Vertreter: Grünecker, Kinkeldey, Stockmair & Schwanhäusser Anwaltssozietät

(57) **Zusammenfassung**

Die Erfindung betrifft eine Ablenkeinheit zur Montage auf eine in-Line-Elektronenstrahlröhre, die einen Spulenkörper mit Nuten (10,30) zur Aufnahme gewickelter Spulendrähte (40) umfaßt, wobei die Nuten im wesentlichen gerade verlaufen. Der Nutverlauf wenigstens einer Nut an wenigstens einer Stelle ist derart verändert, daß die in der Nut aufgenommenen Spulendrähte im Bereich des veränderten Nutverlaufs einen gekrümmten Verlauf annehmen. In einer bevorzugten Ausgestaltung sind die Nuten voneinander durch Nutwandungen getrennt, die im Bereich des veränderten Nutverlaufs eine Aufdickung (50) und gegebenenfalls eine Ausbuchtung aufweisen. Die auf den Spulenkörper aufgewickelten Spulendrähte bilden die Horizontalspule oder die Vertikalspule. Die Anordnung dient der selektiven Feineinstellung der Ablenkfelder zur Behebung von Konvergenz-, Koma- und/oder Geometriefehlern.

## Beschreibung

Die Erfindung bezieht sich allgemein auf Ablenkeinheiten für In-Line-Elektronenstrahlröhren und betrifft insbesondere solche Ablenkeinheiten, die einen Spulenkörper mit im wesentlichen gerade verlaufenden Nuten zur Aufnahme gewickelter Spulendrähte umfassen.

In Farbbildröhren des In-Line-Typs ist das Elektronenstrahlerzeugungssystem zur Erzeugung dreier koplanarer Elektronenstrahlen ausgelegt, die auf dem Bildschirm konvergieren. Die um den Halsabschnitt der Bildröhre herum angeordnete Ablenkeinheit wird verwendet, um die Elektronenstrahlen in die eine oder andere Richtung von ihrem normalerweise gerade verlaufenden Weg abzulenken, so daß die Strahlen auf ausgewählten Punkten des Bildschirmes auftreffen, um ein visuelles Signal zu erzeugen. Durch geeignete zeitliche Variation der magnetischen Ablenkfelder können die Elektronenstrahlen aufwärts oder abwärts sowie nach rechts oder links über den Bildschirm abgelenkt werden.

In In-Line-Farbbildröhren befinden sich drei Elektronenkanonen nebeneinander. Um die erzeugten Elektronenstrahlen in X- und Y-Richtung abzulenken, erzeugt die auf die Farbbildröhre montierte, trichterförmige Ablenkeinheit Ablenkfelder, damit auf dem Bildschirm ein selbstkonvergierendes Bild ohne Nord-Süd-Rasterverzeichnung entsteht. Diese trichterförmige Ablenkeinheit besteht im wesentlichen aus einem Horizontal-Spulenpaar, das ein Magnetfeld erzeugt, das die Strahlen in X-Richtung ablenkt, einem Vertikal-Spulenpaar für die Ablenkung in Y-Richtung, einem Ferritkern, der die Spulen umschließt, und Korrekturmagneten sowie eventuell weichmagnetischen Feldformern.

Die Spulenkörper für die Horizontal- und Vertikal-Spulenpaare werden üblicherweise in Nutwickeltechnik aufgebaut. Ein Ausschnitt eines solchen Spulenkörpers ist in Figur 1a gezeigt. Wie aus der Abbildung ersichtlich ist, weist der Spulenkörper eine Vielzahl von gerade verlaufenden Nuten 10, 20, 30 auf, in die ein Wickeldraht 40 beim Wickeln der Spule eingelegt wird. Infolge der gerade verlaufenden Nut wird der Wickeldraht ebenfalls gerade gewickelt. Eine Beeinflussung der Feldverteilung ist durch Änderung des Abstandes oder eines gegebenenfalls vorhandenen Winkels zwischen benachbarten Nuten möglich. Figur 1b zeigt eine der verwendeten Nuten im Querschnitt.

Die Figuren 2a und 2b zeigen die Feldverläufe des Horizontal- bzw. Vertikal-Ablenkfeldes entlang der Z-Richtung, d.h. in Richtung auf den Bildschirm zu. Wie den Abbildungen entnommen werden kann, ist die Feldverteilung innerhalb der Ablenkeinheit veränderlich. Insbesondere weichen die Feldverläufe im vorderen und hinteren Bereich der Ablenkeinheit voneinander ab. Unter dem Begriff "vorderer Bereich" wird hier der Bereich der Ablenkeinheit verstanden, der dem Bildschirm zugewandt ist.

In In-Line-Elektronenstrahlröhren können unter anderem folgende zwei Arten von Fehlern auftreten: Konvergenzfehler und Geometriefehler.

Konvergenzfehler treten auf, wenn die verschiedenen Farbauszugsbilder nicht rasterdeckungsgleich sind. Eine besondere Form von Konvergenzfehlern tritt bei In-Line-Elektronenstrahlröhren als Komafehler auf, da die Rasterabmessungen der drei Elektronenstrahlen auf dem Bildschirm verschieden sind. Dies ist eine Folge der exzentrischen Lage der äußeren Elektronenstrahlen bezogen auf die horizontalen und vertikalen Ablenkfelder.

Geometriefehler verursachen eine Abweichung der Rastergeometrie auf dem Bildschirm von der eines idealen Rasters unabhängig von etwaigen Konvergenzfehlern. Die Ursache für Geometriefehler sind die unterschiedlichen Weglängen der Elektronen zu den einzelnen Punkten auf dem Bildschirm.

Es sind daher im Stand der Technik Korrekturmechanismen bekannt, die auf die Korrektur von Konvergenz- und Geometriefehlern zielen. Dies wird insbesondere auch dadurch erreicht, daß durch aufwendige Wickeltechnik an bestimmten Z-Positionen der Ablenkeinheit inhomogene Ablenkfelder erzeugt werden, wie sie in den Figuren 3a bis 3d verdeutlicht sind. Diese Figuren zeigen in Figur 3a ein horizontales Tonnenfeld, in Figur 3b ein horizontales Kissenfeld, in Figur 3c ein vertikales Tonnenfeld und in Figur 3d ein vertikales Kissenfeld.

Die Verwendung solcher kissenförmigen bzw. tonnenförmigen magnetischen Ablenkfelder erlaubt jedoch eine Konvergenzfehler- bzw. Geometriefehlerkorrektur nur bis zu einem bestimmten Genauigkeitsgrad.

Der Erfindung liegt daher die Aufgabe zugrunde, eine Möglichkeit anzugeben, mit der es gelingt, Ablenkeinheiten zur Montage auf eine In-Line-Elektronenstrahlröhre mit geringeren Konvergenz- und Geometriefehlern herzustellen.

Diese Aufgabe wird erfindungsgemäß durch eine Ablenkeinheit zur Montage auf eine In-Line-Elektronenstrahlröhre gelöst, die einen Spulenkörper mit Nuten zur Aufnahme gewickelter Spulendrähte umfaßt, wobei die Nuten im wesentlichen gerade verlaufen. Die Nutwand wenigstens einer Nut an wenigstens einer Stelle ist derart verändert, daß die in der Nut aufgenommenen Spulendrähte im Bereich der veränderten Nutwand einen gekrümmten Verlauf annehmen.

Durch diese selektive Änderung der Nutwand wird eine fein einstellbare, gezielte Fehlerkorrektur ermöglicht, die auch Feldverläufe zuläßt, die von den in den Figuren 3a bis 3d gezeigten Feldverläufen abweichen. Zudem lassen sich die Nutwanddickenveränderungen an beliebigen Stellen des Spulenkörpers vornehmen, so daß viele Arten von Fehlern einschließlich der Konvergenzfehler, Komafehler und Geometriefehler, auch selektiv behandelbar sind.

In einer bevorzugten Ausgestaltung sind die Nuten voneinander durch Nutwandungen getrennt, die im Bereich der veränderten Nutwand eine Aufdickung und eventuell an der gegenüberliegenden Nutwand eine Ausbuchtung aufweisen. Hierdurch werden die Wikkeldrähte in ihre definierte, veränderte Lage gezwungen.

Bevorzugte Ausgestaltungen der Erfindung sind in den Unteransprüchen angegeben.

Die Erfindung wird nun unter Bezugnahme auf die beigefügten Zeichnungen näher erläutert, in denen:
Fig. 1a einen Ausschnitt eines Spulenkörpers des Standes der Technik mit einem beispielhaft eingewickelten Spulendraht zeigt;
Fig. 1b einen Nutenquerschnitt der Anordnung aus Figur 1a zeigt;
Fig. 2a den Feldverlauf des horizontalen Ablenkfeldes in Z-Richtung angibt;
Fig. 2b den Feldverlauf des vertikalen Ablenkfeldes in Z-Richtung angibt;
Fig. 3a ein horizontales tonnenförmiges Ablenkfeld angibt;
Fig. 3b ein horizontales kissenförmiges Ablenkfeld angibt;
Fig. 3c ein vertikales tonnenförmiges Ablenkfeld angibt;
Fig. 3d ein vertikales kissenförmiges Ablenkfeld angibt;
Fig. 4a einen Ausschnitt eines Spulenkörpers einer erfindungsgemäßen Ablenkeinheit mit zwei beispielhaft eingewickelten Spulendrähten zeigt;
Fig. 4b eine erfindungsgemäß veränderte Nutwand aus Figur 4a zeigt;
Fig. 5 einen Horizontal-Komafehler (g zu rb) verdeutlicht;
Fig. 6 einen Y-Fehler von rb in den Zwischenpunkten verdeutlicht; und
Fig. 7 eine Nord-Süd-Kissenverzeichnung zeigt.

Unter Bezugnahme auf die beigefügten Zeichnungen wird nun eine Ausgestaltung der Erfindung näher erläutert.

Figur 4a zeigt einen Ausschnitt eines Spulenkörpers gemäß einer Ausgestaltung der vorliegenden Erfindung. Wie der Abbildung entnehmbar ist, weist der Spulenkörper ähnlich demjenigen des Standes der Technik aus Figur 1a gerade verlaufende Nuten 10, 30 auf, in die die Wickeldrähte 40 eingelegt werden. Der erfindungsgemäße Spulenkörper besitzt jedoch zudem an ausgewählten Stellen 50 verdickte bzw. verdünnte Nutwandungen, die die eingelegten Wickeldrähte in eine vom geraden Verlauf abweichende Form zwingen. Figur 4b zeigt den sich durch die einseitige Aufdickung 50 der Nutwandung ergebenden veränderten Querschnitt.

Durch die selektive Verdickung und gegebenenfalls durch eine der Verdickung gegenüberliegende Ausbuchtung, wie in Nut 20 in Figur 4a gezeigt, werden die Wickeldrähte in eine solche Form gezwungen, daß eine Fehlerkorrektur gezielt ermöglicht wird. Insbesondere lassen sich lokale Magnetfeldinhomogenitäten erzeugen, die von den Verläufen der Tonnenfelder bzw. Kissenfelder abweichen.

In einer bevorzugten Ausgestaltung der Erfindung liegt die Länge der Verdickung bzw. Ausbuchtung entlang des gewickelten Spulendrahtes etwa im Bereich von einigen Millimetern bis wenigen Zentimetern.

Am Beispiel der Figuren 5 bis 7 werden nun - von vielen möglichen - drei spezielle Anwendungsfälle der Erfindung näher erläutert.

Figur 5 veranschaulicht einen horizontalen Komafehler, der sich im wesentlichen dadurch korrigieren läßt, daß im hinteren Bereich der Ablenkeinheit das Horizontalfeld kissenförmiger ausgestaltet wird. Eine gezielte Fehlerkorrektur läßt sich erfindungsgemäß dadurch erzielen, daß die Nutwände an ausgewählten Stellen verändert werden, um die Winkellage der Wickeldrähte an diesen Stellen selektiv geeignet zu verändern.

Figur 6 zeigt einen Y-Fehler der Rot- bzw. Blaubilder, der sich im wesentlichen durch ein Tonnenfeld im mittleren Teil des Ablenksystems korrigieren läßt. Eine selektive Feinkorrektur wird nun erfindungsgemäß wiederum durch Nutwandveränderungen erzielt, wobei diese im mittleren Teil der Ablenkeinheit anzubringen sind.

Schließlich zeigt Figur 7 eine Nord-Süd-Kissenverzeichnung, die unter anderem umso geringer wird, je kissenförmiger das Feld im vorderen Bereich der Ablenkeinheit ist. Eine gezielte Fehlerkorrektur läßt sich nun durch Nutwandveränderungen im vorderen Bereich des Ablenksystems erzielen.

## Patentansprüche

1. Ablenkeinheit zur Montage auf eine In-Line-Elektronenstrahlröhre, umfassend einen Spulenkörper mit Nuten (10, 20, 30) zur Aufnahme gewickelter Spulendrähte (40), wobei die Nuten im wesentlichen gerade verlaufen,
**dadurch gekennzeichnet, daß**
die Nutwand wenigstens einer Nut an wenigstens einer Stelle (50) derart verändert ist, **daß** die in der Nut aufgenommenen Spulendrähte im Bereich der veränderten Nutwand einen gekrümmten Verlauf annehmen.

2. Ablenkeinheit nach Anspruch 1, **dadurch gekennzeichnet, daß** die Nuten voneinander durch Nutwandungen getrennt sind, die im Bereich des veränderten Nutverlaufs eine Aufdickung (50) und eventuell eine Ausbuchtung aufweisen.

3. Ablenkeinheit nach Anspruch 1 oder 2, **dadurch gekennzeichnet, daß** die auf den Spulenkörper gewickelten Spulendrähte eine Horizontalspule bilden.

4. Ablenkeinheit nach einem der Ansprüche 1 bis 3, **dadurch gekennzeichnet, daß** die auf den Spulenkörper gewickelten Spulendrähte eine Vertikalspule bilden.

5. Ablenkeinheit nach einem der Ansprüche 1 bis 4, **dadurch gekennzeichnet, daß** die Nutwandveränderung zur Korrektur von Konvergenzfehlern vorgenommen wird.

6. Ablenkeinheit nach einem der Ansprüche 1 bis 5, **dadurch gekennzeichnet, daß** die Nutwandveränderung zur Korrektur von Komafehlern vorgenommen wird.

7. Ablenkeinheit nach einem der Ansprüche 1 bis 6, **dadurch gekennzeichnet, daß** die Nutwandveränderung zur Korrektur von Geometriefehlern vorgenommen wird.

8. Ablenkeinheit nach einem der Ansprüche 1 bis 7, **dadurch gekennzeichnet, daß** der Spulenkörper aus Kunststoff gebildet ist.

9. ln-Line-Elektronenstrahlröhre mit einer Ablenkeinheit nach einem der Ansprüche 1 bis 8.

10. Bildschirmgerät umfassend eine In-Line-Elektronenstrahlröhre und eine Ablenkeinheit nach einem der Ansprüche 1 bis 8.
